# EUROPÄISCHE PATENTSCHRIFT

(11) **EP 4 051 568 B1**
(45) Veröffentlichungstag und Bekanntmachung des Hinweises auf die Patenterteilung: **29.10.2025**
(21) Anmeldenummer: 20811535.2
(22) Anmeldetag: 02.11.2020
(51) Int. Cl.: B63B 1/30, B63B 32/64

(54) **WASSERSPORTGERÄT, INSBESONDERE FOILBOARD**
WATER SPORT DEVICE, IN PARTICULAR A FOILBOARD
ÉQUIPEMENT POUR SPORTS NAUTIQUES, EN PARTICULIER PLANCHE DE FOIL

(30) Priorität: 01.11.2019 DE 102019129569
(43) Veröffentlichungstag der Anmeldung: 07.09.2022
(73) Patentinhaber: Rosenxt Holding AG, 6370 Stans (CH)
(72) Erfinder: ROSEN, Hermann, 6047 Kastanienbaum (Horw LO) (CH)
(74) Vertreter: Wischmeyer, André
(86) Internationale Anmeldenummer: PCT/EP2020/080711
(87) Internationale Veröffentlichungsnummer: WO 2021/084135

(56) Entgegenhaltungen:
- CN-U- 208 715 431
- CN-U- 208 760 860
- DE-A1- 3 425 912
- DE-C2- 3 425 912
- US-A- 3 802 369
- US-A1- 2005 109 258

## Beschreibung

Die vorliegende Erfindung betrifft ein Wassersportgerät, insbesondere ein Foilboard, mit einem Schwimmkörper, vorzugsweise in Form eines Schwimmbretts, und einer Tragflächenvorrichtung, die mittels einer Haltevorrichtung am Schwimmkörper befestigt ist, wobei die an einem Lenker der Haltevorrichtung angeordnete Tragflächenvorrichtung wenigstens eine, vorzugsweise zumindest zwei Tragflächen aufweist und über die Haltevorrichtung aus einer Ruhe- und/oder Startposition in eine Betriebsstellung unterhalb des Schwimmkörpers überführbar ist, wobei der Schwimmkörper in der Betriebsstellung und während einer Vorwärtsbewegung aufgrund eines durch die Tragflächenvorrichtung bewirkten Auftriebs in eine von einer Wasseroberfläche beabstandete Position überführbar ist.

Ein derartiges Wassersportgerät ist insbesondere als Foilboard ausgebildet, der Schwimmkörper ist insbesondere als Schwimmbrett ausgebildet. Die zumindest eine Tragflächenvorrichtung hat insbesondere zumindest zwei Tragflächen. Derartige Wassersportgeräte dienen regelmäßig zur Fortbewegung von Personen, welche sich dazu auf der von der Tragflächenvorrichtung abgewandten Seite des Schwimmkörpers aufhalten, über Gewässer. Während der Fortbewegung ist die Tragflächenvorrichtung regelmäßig unterhalb der Wasseroberfläche angeordnet.

Aus der DE 10 2015 103 553 A1 ist ein Wassersportgerät mit einer auch als Foil zu bezeichnenden Tragflächenanordnung bekannt, welche für den Fall eines Unterwasserkontakts zur Vermeidung einer Beschädigung gegen die Fahrtrichtung abklappen kann. Aus der US 2018/0072383 A1 ist des Weiteren eine Tragflächenanordnung bekannt, die durch einen einstellbaren Winkel der Verbindungsstrebe zwischen Schwimmkörper und Vortriebsvorrichtung aus einer ersten Betriebsstellung in eine weitere Betriebsstellung überführbar ist. Beide Wassersportgeräte nach dem Stand der Technik benötigen für den Einsatz ein ausreichend tiefes Gewässer, da die Tragflächenanordnung ansonsten den Grund berührt und entweder beschädigt oder abgeklappt wird. Für den Transport wird die Tragflächenvorrichtung entweder demontiert oder das Wassersportgerät muss mit der in der Regel bis zu einem Meter abstehenden Tragflächenvorrichtung transportiert werden.

Die CN 208 760 860 U offenbart ein Schwimmbrett sowie eine Tragfläche, die mittels eines Klappmechanismus von einem eingefalteten in einen ausgefalteten Zustand überführbar ist.

Die US 3,802,369 A offenbart ein Wassersportgerät, auf das sich der Benutzer zu stellen hat und das mittels eines Lenkers mit Handgriffen zu bedienen ist. Das Wassersportgerät weist einen aufblasbaren, länglichen Körper auf, auf dem der Benutzer steht. An dem Körper ist ein Paar schwenkbarer Tragflächen angeordnet. Diese sind aus einer ersten Stellung, in der sie sich länglich parallel zum Körper und eng daran anliegend erstrecken in eine zweite Stellung schwenkbar, in der sie sich vom Körper seitlich nach außen abwärts erstrecken.

Die CN 208 715 431 U offenbart einen vollen Mechanismus, bei dem ein unterer Tragflügel gelenkig an einer Vertikalstrebe angeordnet ist.

Aus der US 2005/109258 A1 ist ein Verfahren zur Steuerung der Tragflächen eines Bootes bekannt, das ein regeneratives Bremssystem zur Regulation der Surfgeschwindigkeit aufweist. Ein Energiespeichersystem ist mit dem Vortriebssystem des Bootes verbunden.

Aufgabe der Erfindung ist die Bereitstellung eines Wassersportgerätes, das bei hoher Zuverlässigkeit einfacher handhabbar ist.

Die Aufgabe wird gelöst durch einen Gegenstand gemäß Anspruch 1. Vorteilhafte Ausgestaltungen der Erfindung sind den hierauf rückbezogenen Unteransprüchen sowie der nachfolgenden Beschreibung zu entnehmen.

Erfindungsgemäß weist die Haltevorrichtung einen Antrieb auf, der vorzugsweise als elektro-mechanischer oder elektro-pneumatischer Antrieb ausgebildet und über den die Tragflächenvorrichtung aus einer Ruhe- und/oder Startposition in die Betriebsstellung und/oder aus der Betriebsstellung in die Ruhe- und/oder Startposition überführbar, insbesondere ein- und ausfahrbar und/oder klappbar, ist. Die Betätigung kann hierbei manuell durch eine das Wassersportgerät bedienende Person erfolgen mit dem Vorteil der einfacheren Transportierbarkeit des Wassersportgeräts gegenüber herkömmlichen Foilboards in der Ruhe- oder Startposition der Tragflächenvorrichtung nahe am oder auch zumindest teilweise im Schwimmkörper. Insbesondere kann das Wassersportgerät ufer- oder strandnah bereits in das z.B. knietiefe Wasser gelassen werden und dort in Richtung tieferen Wassers geführt oder gefahren werden. Sobald ausreichend tiefes Wasser erreicht ist, kann die Tragflächenvorrichtung mittels des Antriebs in die von dem Schwimmkörper stärker beabstandete Betriebsstellung überführt werden. Dieser Vorgang kann automatisch bei Erreichen einer vorgebbaren oder eingestellten Wassertiefe oder durch Freigabe der das Wassersportgerät nutzenden Person erfolgen.

Der Übergang in die Ruhe- und/oder Startposition kann auch unter der Einnahme von Zwischenstellungen erfolgen, in denen die Tragflächenanordnung nicht so dicht an dem Schwimmkörper ist wie in der Ruhe- und/oder Startposition. Für die Auslösung der Betätigung ist der Antrieb mit einer Steuereinheit versehen, die ein von einer nutzenden Person ausgelöstes Signal empfängt oder automatisch ein solches Signal z.B. auf Basis von Sensorinformationen erzeugt und ein Steuersignal zum Antrieb leitet.

Der Antrieb ist vorzugsweise als elektro-mechanischer oder elektro-pneumatischer Antrieb ausgebildet. Die Antriebsenergie wird bevorzugt motorisch, elektro-mechanisch oder elektro-pneumatisch bereitgestellt. Ein elektro-pneumatischer Antrieb hat elektrisch versorgte Bauteile zur Einstellung von pneumatischen Stellgliedern. Insbesondere wird Druckluft durch elektrische Signale gesteuert. Elektro-mechanische Antriebe zeichnen sich durch die Erzeugung mechanischer Vorgänge, beispielsweise Drehen einer Welle, durch einen elektrisch betriebenen Motor aus. Diese Antriebsformen sorgen für eine geringe Fehleranfälligkeit des Wassersportgeräts.

Erfindungsgemäß ist der Antrieb somit mit einem Elektromotor versehen, dessen Antriebsenergie zur Bewegung der Tragflächenvorrichtung verwendet wird.

Der Schwimmkörper ist insbesondere ein flacher, länglicher Körper, dessen Dichte deutlich unterhalb derjenigen von Wasser liegt. Der Schwimmkörper ist insbesondere derart ausgebildet, dass er im Betrieb vorzugsweise unabhängig von einer Fahrtgeschwindigkeit jedenfalls teilweise oberhalb der Wasseroberfläche angeordnet ist. Im Betrieb reicht die Haltevorrichtung vom Schwimmkörper zur Tragflächenvorrichtung unterhalb des Schwimmkörpers. Eine durch die Tragflächenvorrichtung erzeugte Auftriebskraft wird durch die Haltevorrichtung auf den Schwimmkörper übertragen.

In der Ruhe- und/oder Startposition ist die Tragflächenvorrichtung zugunsten einer größeren Kompaktheit des Wassersportgerätes näher am Schwimmkörper angeordnet als in der Betriebsstellung. Insbesondere wird die Haltevorrichtung zur Überführung der Tragflächenvorrichtung in die Ruhe- und/oder Startposition eingeklappt und/oder eingefahren. Insbesondere wird der zumindest eine, erste Lenker zur Überführung der Tragflächenvorrichtung relativ zum Schwimmkörper um zumindest 20°, bevorzugt um zumindest 40°, besonders bevorzugt um zumindest 80° verschwenkt. Vorzugsweise sind die Tragflächen in der Ruhe- und/oder Startposition in einer seitlichen Ansicht nicht mehr als 50 cm von dem Schwimmkörper beabstandet.

Der zumindest eine Lenker ist insbesondere als starre Strebe ausgebildet. Insbesondere ist der Lenker relativ zum Schwimmkörper und/oder relativ zur Tragflächenvorrichtung schwenkbar gelagert. Alternativ oder zusätzlich ist der zumindest eine, erste Lenker relativ zum Schwimmkörper und/oder relativ zur Tragflächenvorrichtung translatorisch beweglich, insbesondere verschieblich gelagert. Die Tragflächenvorrichtung ist insbesondere mittelbar, über weitere Bauteile wie z.B. Lenker, oder unmittelbar mit dem ersten Lenker gekoppelt. Als Lenker wird allgemein ein beweglich und insbesondere gelenkig angebundenes, ansonsten aber starres, als Vollkörper oder hohl ausgebildetes beispielsweise Gestänge-Bauteil bezeichnet, über welches gegebenenfalls in Kombination mit einem oder mehreren weiteren Lenkern Teile des Wassersportgeräts relativ zueinander bewegt werden können. Vorzugsweise weist die Haltevorrichtung gegeneinander verschwenkbare und/oder in- oder aneinander verschiebbare und damit z.B. teleskopierbare Lenker auf.

Die Tragflächenvorrichtung ist bevorzugt zumindest in der Betriebsstellung mit zumindest einer Tragfläche versehen, die flach und vorzugsweise zumindest teilweise flügel- oder flossenförmig ausgebildet ist. Die quer zur Fahrtrichtung gemessene Breite der Tragflächenvorrichtung ist insbesondere höchstens doppelt so groß wie die Breite des Schwimmkörpers. Die Tragflächenvorrichtung dient einer Stabilisierung der Fahrt mit dem Wassersportgerät sowie zur Erzeugung eines Auftriebs dabei, wobei die Tragflächenvorrichtung zur Verstärkung dieser Effekte bevorzugt seitliche Tragflächenenden hat, welche gegenüber der im Wesentlichen flachen Wasseroberfläche angewinkelt sind. Vorzugsweise weist das Wassersportgerät zur Verstärkung dieser Effekte eine Mehrzahl von in Fahrtrichtung voneinander beabstandete und/oder unterschiedlich weit von dem Schwimmkörper beabstandete Tragflächen auf. Die Tragflächenvorrichtung umfasst somit zumindest eine Tragfläche und deren Halterung sowie gegebenenfalls eine Vortriebsvorrichtung.

Vorzugsweise weist der Antrieb einen Energiespeicher insbesondere zur Speicherung mechanischer Energie auf, der die im Falle der Freisetzung die für das Ein- und Ausfahren oder -klappen des Lenkers notwendige Energie zur Verfügung stellt. Beispielsweise umfasst der Speicher einen Akku zur Speicherung elektrischer Energie, einen Tank zur Speicherung eines druckbeaufschlagten Fluids oder insbesondere einen mechanischen Energiespeicher wie eine Feder.

Erfindungsgemäß ist der Energiespeicher zur Speisung des Elektromotors ausgebildet, welcher die Überführung der Tragflächenvorrichtung einleitet.

**In** einer nicht erfindungsgemäßen Ausgestaltung gibt der Energiespeicher gespeicherte Energie unmittelbar, ohne zwischengeschalteten Motor, als mechanische bzw. kinetische Energie zur Überführung frei. Hierbei ist der Energiespeicher einerseits mechanisch mit der Haltevorrichtung gekoppelt und andererseits mittel- oder unmittelbar mit einer Aufladeeinrichtung wie einem Motor gekoppelt, die zur Aufladung des Energiespeichers insbesondere während der Nutzung des Wassersportgerätes ausgebildet ist.

Insbesondere ist in einer nicht erfindungsgemäßen Ausgestaltung der zumindest eine Feder aufweisende Energiespeicher mittels eines Motors des Antriebs vorspannbar, wobei die mittels der Feder gespeicherte Energie verlustfrei während der Verwendung des Wassersportgeräts gespeichert werden kann. Die Menge der gespeicherten Energie entspricht zumindest einem Teil, vorzugsweise zumindest der gesamten für die Überführung der Tragflächenvorrichtung aus einer ersten in eine zweite Endlage notwendigen Energie. Zumindest im Betätigungsfall ist die Feder mit dem Lenker der Haltevorrichtung verbunden ist, dergestalt, dass ihre Kraft zumindest teilweise zur Ausrichtung des Lenkers verwendbar ist.

Gemäß einer nicht erfindungsgemäßen Ausgestaltung weist der Antrieb ein insbesondere als Übersetzungsgetriebe ausgebildetes Getriebe auf, über das ein Motor des Antriebs mit dem Energiespeicher verbunden ist, insbesondere dergestalt, dass der Quotient aus der für das Klappen benötigten Zeit (Dividend) und der für das zugehörige Vorspannen benötigten Zeit (Divisor) kleiner 1 ist. Durch die Kombination von Motor und Getriebe kann der zur Verfügung stehende Bauraum besser ausgenutzt werden, da Getriebe und Motor insbesondere koaxial ausgebildet werden können und besser in der geringen Bauraumhöhe eines brettartigen Schwimmkörpers angeordnet werden kann. Weiterhin kann der Motor kleiner dimensioniert werden, wenn das von ihm abgegebene Drehmoment durch das Getriebe übersetzt wird. Insbesondere kann über diese Kombination ein mechanischer Energiespeicher über eine bestimmte Zeit geladen und insbesondere vorgespannt werden, der in der Lage ist, seine gespeicherte Energie zum Bewegen der Tragflächenvorrichtung schneller abzugeben. So kann beispielsweise während einer Fahrt im flacheren Wasser der Energiespeicher über einen Zeitraum von zum Beispiel ein oder zwei Minuten geladen werden, während dann beim Übergang in tieferes Wasser mittels der im Energiespeicher gespeicherten Energie die Tragflächenvorrichtung innerhalb von dreißig Sekunden aus der Ruhe- und/oder Startposition in die Betriebsstellung überführt wird.

Eine besonders kompakte Bauform ergibt sich, wenn gemäß einer weiteren, nicht-erfindungsgemäßen Ausbildung Motor, Getriebe, Energiespeicher und/oder Bremsvorrichtung koaxial insbesondere mit einer Schwenkachse des Lenkers ausgebildet sind. Besonders bevorzugt sind Motor, Getriebe und/oder Energiespeicher, insbesondere in Form einer Drehfeder, koaxial zueinander und in einem Hohlraum eines seinerseits schwenkbaren Drehgehäuses angeordnet, welches mittelbar oder unmittelbar mit einem Lenker der Haltevorrichtung zwecks Bewegung desselben verbunden ist. Hierbei kann die Drehfeder ihrerseits wiederum um Motor und Getriebe herum angeordnet sein, um den zur Verfügung stehenden Bauraum auszunutzen. Dessen Erstreckung ist insbesondere in Querrichtung eines als Schwimmbrett für ein Foilboard ausgebildeten Schwimmkörpers deutlich größer als in die Vertikalrichtung, so dass eine ausreichend dimensionierte Dreh- oder Spiralfeder, deren Länge in Richtung einer Längsmittelachse insbesondere größer ist als ihre Breite, einen vergleichsweise schlanken Motor umfassen kann.

Zwecks der Überführung aus einer ersten Position in eine weitere Position und umgekehrt ist gemäß einer weiteren, nicht-erfindungsgemäßen Ausgestaltung der wenigstens eine Feder aufweisende Energiespeicher durch Motor oder Motor und Getriebe in gegensinnige Richtungen vorspannbar. Gemäß einer speziellen Ausbildung der Erfindung weist der Energiespeicher zwei insbesondere gegensinnig spannbare Federn auf, die vorzugsweise mit einander gegensinnig ausgebildeten Freiläufen auf einer Motor- oder Getriebewelle angeordnet sind. Hierdurch kann der Motor nacheinander die beiden Federn, die insbesondere als Dreh- oder Spiralfedern ausgebildet sind, vorspannen.

Vorzugsweise weist die Haltevorrichtung eine insbesondere elektro-magnetische oder elektro-magnetisch betätigbare Bremsvorrichtung auf, die die Verlagerung der Tragflächenvorrichtung blockiert, freigibt und/oder bremst, so dass die Bewegung der Tragflächenvorrichtung kontrolliert erfolgt. Insbesondere kann die Bremskraft durch Variation einer Anziehungskraft in Abhängigkeit von der Geschwindigkeit des Schwimmkörpers und/oder von der Position der Tragflächen- bzw. Haltevorrichtung regel- oder einstellbar sein. Die Steuereinheit weist hierfür entsprechende Mittel zur Erkennung einer Position der Tragflächenvorrichtung oder der Haltevorrichtung, z.B. Drehwinkelgeber oder Endlagenschalter, Mittel zur Ansteuerung der Bremsvorrichtung, z.B. einen elektrischen, elektro-magnetischen, hydraulischen und/oder pneumatischen Aktor sowie vorzugsweise elektrische und/oder elektronische Signalerzeuger auf, die die von den jeweiligen Sensoren bereitgestellten Informationen, insbesondere die Geschwindigkeit über Grund oder gegen Wasser, verarbeiten.

Für einen Stromausfall ist die Bremsvorrichtung dergestalt konstruiert, dass in der Stromlosstellung die Bewegung der Haltevorrichtung blockiert ist. Hierfür kann eine Bremsscheibe oder ein Bremsbelag oder ein anderes eine Blockade herbeiführendes Teil der Bremsvorrichtung mittels eines Federelements oder eines anderen eine Kraft erzeugenden Elements gegen ein ansonsten bewegbares Teil, beispielsweise des Drehgehäuses, gedrückt werden.

Vorzugsweise ist die Tragflächenvorrichtung in der Ruhe- und/oder Startposition zumindest in etwa identisch zur Betriebsstellung ausgerichtet. Durch eine Relativbewegung der Tragflächenvorrichtung ergeben sich dann möglichst gleichbleibende Einflüsse auf die Bewegung des Schwimmkörpers. Alternativ ist jedoch der Auftrieb und/oder der durch die Tragflächen ausgeübte Wasserwiderstand in der Ruhe- und/oder Betriebsstellung z.B. durch eine geringfügig andere Winkelstellung der Tragflächen reduziert. Hierdurch wird in der Ruhe- und/oder Startposition eine Beeinflussung der Schwimmkörperbewegung durch die Tragflächenvorrichtung möglichst gering gehalten.

Bevorzugt ist der Antrieb der Haltevorrichtung zumindest teilweise, insbesondere vollständig, in einer Ausnehmung des Schwimmkörpers angeordnet. Insbesondere hat der Antrieb eine Oberfläche bzw. eine Abdeckung mit einer Oberfläche, welche sich in die Schwimmkörperoberfläche einfügt. Die Oberfläche ist aber insbesondere an der Unterseite des Schwimmkörpers angeordnet. Durch diese Anordnung des Antriebs ist das Wassersportgerät stromlinienoptimiert und noch kompakter und entsprechend mit weniger Widerstand sowie in flacherem Gewässer zu betreiben.

Besonders bevorzugt weist die Haltevorrichtung zumindest einen weiteren Lenker auf. Insbesondere sind der erste Lenker und der weitere Lenker zumindest in der Betriebsstellung der Tragflächenvorrichtung in Fahrtrichtung hintereinander angeordnet. Alternativ oder ergänzend ist/sind der erste Lenker und/oder der zweite Lenker insbesondere am Schwimmkörper und/oder an der Tragflächenvorrichtung oder einer damit starr verbundenen Einheit oder Aufnahme schwenkbeweglich angeordnet. Insbesondere ist also zumindest einer der Lenker schwenkbeweglich an einer Aufnahme für die zumindest eine Tragflächenvorrichtung oder einer Aufnahme der Tragflächenvorrichtung angeordnet. Die Schwenkachsen sind dabei insbesondere quer zur Fahrtrichtung und im Betrieb parallel zur Wasseroberfläche ausgerichtet. Hierdurch lässt sich die Haltevorrichtung als Parallelogrammführung ausbilden, die besonders zuverlässig ist und durch die die Tragvorrichtung insbesondere auch in der Ruhe- und/oder Startposition unterhalb des Schwimmkörpers verbleibt.

Alternativ oder zusätzlich umfasst die Haltevorrichtung bevorzugt weitere Lenker, die jeweils mit einem der beiden Lenker gekoppelt sind und zumindest in der Betriebsstellung zwischen dem Schwimmkörper und der Tragflächenvorrichtung aneinander anschließen und Kraft aufeinander übertragen. Insbesondere sind die beiden ersten bzw. weiteren Lenker schwenkbeweglich zueinander, wodurch sich eine Kniehebel- bzw. Faltmechanik als Haltevorrichtung herstellen lässt. Beispielsweise sind jeweils zwei ein Kniegelenk ausbildende Lenker in Fahrtrichtung hintereinander angeordnet.

Alternativ oder zusätzlich ist zumindest einer der beiden Lenker zumindest einenends verschieblich relativ zum Schwimmkörper oder relativ zur Tragflächenvorrichtung. Dadurch lässt sich ein Scherenmechanismus zur Überführung der Tragflächenvorrichtung ausbilden. Alternativ oder zusätzlich ist zumindest einer der Lenker relativ zum Schwimmkörper und/oder relativ zur Tragflächenvorrichtung um eine parallel zur Fahrtrichtung verlaufende Schwenkachse schwenkbeweglich gelagert. Insbesondere umfasst die Haltevorrichtung insgesamt zumindest vier Lenker, die nach Art eines Scherenwagenhebers (die sich jeweils gegenüberliegenden Lenker sind jedenfalls parallel angeordnet) miteinander gekoppelt sind. Durch die vorbeschriebenen mechanischen Merkmale der Haltevorrichtung bzw. der Lenker lassen sich besonders zuverlässig handhabbare Überführungsmechaniken und damit Wassersportgeräte bereitstellen.

Alternativ oder ergänzend weist die Tragflächenvorrichtung in- oder aneinander längsverschieblich gelagerte, teleskopierbare Lenker, über die der Abstand der Tragflächenvorrichtung zum Schwimmkörper variiert werden kann.

In einer vorteilhaften Ausgestaltung der Erfindung hat das Wassersportgerät wenigstens einen Tiefen- und/oder Annäherungssensor, der mit einer zur Steuerung des Antriebs ausgebildeten Steuereinheit verbunden ist. Der Sensor ist insbesondere zur Messung einer Eintauchtiefe des Wassersportgerätes oder eines Bestandteiles davon und/oder zur Messung eines Abstandes des Wassersportgerätes zum (Gewässer)Grund ausgebildet. Alternativ oder ergänzend ist der Sensor oder einer der Sensoren zur Messung eines Abstandes des Wassersportgerätes zu einem Hindernis, insbesondere zu etwaigen weiteren Wassersportgeräten, bevorzugt in Fahrtrichtung, ausgebildet. Der Antrieb ist insbesondere derart ausgebildet, dass in Abhängigkeit der Sensordaten, insbesondere während der Fortbewegung des Wassersportgerätes, der Abstand der Tragflächenvorrichtung vom Schwimmkörper bevorzugt während der Fahrt variiert wird, insbesondere die Tragflächenvorrichtung zumindest teilweise in die Betriebsposition bzw. die Ruhe- und/oder Startposition überführt wird. Dadurch lassen sich Beschädigungen des Wassersportgerätes durch Grundberührung insbesondere in Strand- bzw. Ufernähe sowie unbeabsichtigte Betriebssituationen wie etwa durch einen zu weit von der Gewässeroberfläche beabstandeten Schwimmkörper vermeiden und wird dem Benutzer bei der Bedienung des Wassersportgerätes assistiert. Vorzugsweise wird somit automatisch und/oder nach einer Freigabe durch die nutzende Person die Tragflächenvorrichtung automatisch nach einem ufer- oder strandnahen Start ausgefahren, wenn genügend Wassertiefe vorhanden ist und anschließend bei der Rückkehr entsprechend wieder eingefahren.

Der Sensor ist insbesondere an der Tragflächenvorrichtung oder der Aufnahme oder dem Schwimmkörper angeordnet. Vorzugsweise weist der Sensor zumindest einen Ultraschallwandler auf. Dadurch lassen sich Abstände bzw. Distanzen besonders zuverlässig unter Wasser feststellen.

Bevorzugt hat die zumindest eine Tragflächenvorrichtung zumindest zwei flügelartige Tragflächen. Diese erstrecken sich insbesondere in Fahrtrichtung betrachtet jeweils links und rechts von einer zentralen Vertikalachse bzw. in Fahrtrichtung verlaufenden Vertikalmittelebene weg. Insbesondere sind die beiden Tragflächen spiegelsymmetrisch zur Vertikalebene ausgebildet. Besonders bevorzugt ist die eine oder zumindest eine der Tragflächen in einer Draufsicht betrachtet zumindest in etwa deltaförmig ausgebildet. Eine deltaförmige Ausbildung meint eine im Wesentlichen dreieckige Form, wobei eine der drei Ecken in Fahrtrichtung weist. Die seitlichen Flanken sind dabei insbesondere bauchig ausgebildet. Durch diese Ausbildung der Tragflächenvorrichtung hat diese einen besonders geringen Strömungswiderstand und ermöglicht einen größtmöglichen Auftrieb.

Bevorzugt umfasst das Wassersportgerät ein an dem Schwimmkörper angelegtes Befestigungsmittel wie eine Öse. Dem Befestigungsmittel ist insbesondere ein zur Aufnahme von Zugkräften vorgesehener Sensor zugeordnet. Dadurch lässt sich das Wassersportgerät mit weiteren Wasserfahrzeugen koppeln und eine Krafteinleitung dadurch überwachen.

In einer vorteilhaften Ausgestaltung der Erfindung hat das Wassersportgerät eine für seinen Vortrieb vorgesehene Vortriebsvorrichtung. Die Vortriebsvorrichtung ist zumindest teilweise als Teil der Tragflächenvorrichtung ausgebildet oder zumindest teilweise zwischen der Haltevorrichtung und der Tragflächenvorrichtung oder an nur zum Verbleib im Wasser vorgesehenen Teilen der Haltevorrichtung angeordnet. Durch die Vortriebsvorrichtung in unmittelbarer Nähe zu den Tragflächen wird eine besonders stabile Lage des Wassersportgerätes erreicht. Insbesondere wird durch die Anordnung der Vortriebsvorrichtung ein Vortriebsabriss bei einem Abheben des Schwimmkörpers von der Wasseroberfläche vermieden. Die Vortriebsvorrichtung umfasst wenigstens ein als Impeller oder Propeller ausgebildetes Vortriebselement, durch welches ein großer Vortrieb bei nur geringen Strömungswiderständen und einer geringen Fehleranfälligkeit erreicht werden kann. Das Vortriebselement wird von einem Vortriebsmotor angetrieben, der insbesondere als Innenläufer-Motor ausgebildet ist, durch den ein Strömungskanal führt. Hiermit einher geht eine kompakte Ausbildung der Vortriebsvorrichtung.

Zur Steuerung des Antriebs und/oder der Vortriebsvorrichtung weist das Wassersportgerät eine Steuereinheit auf, die insbesondere mit dem Tiefen- und/oder Annäherungssensor verbunden ist. Die Steuereinheit umfasst für die Durchführung der Steuerung übliche Mittel z.B. umfassend EDV-Mittel, Schnittstellen zum Antrieb und/oder der Vortriebsvorrichtung, zum Energiespeicher etc. auf. Insbesondere erfolgt die Kommunikation der einzelnen Komponenten über ein BUS-System, welches Motorcontroller des Antriebs und/oder der Vortriebsvorrichtung, Energiespeichermanagement und/oder eine Mensch-Maschine-Schnittstelle miteinander verbindet. Die Steuereinheit ist insbesondere mit den EDV-Mitteln im Schwimmkörper angeordnet, sie ist jedoch insbesondere mit den Kommunikationsmitteln auch über das Wassersportgerät verteilt angeordnet.

Insbesondere ist der Impeller oder Propeller in einem Strömungskanal eines Vortriebskörpers angeordnet. Der Strömungskanal ist über zumindest zwei Öffnungen, bevorzugt eine Einlass- und eine Auslassöffnung, mit der Umgebung verbunden. Bevorzugt ist eine der Öffnungen durch eine seitlich abstehende Gehäusewand des Vortriebskörpers ausgebildet. Insbesondere ist die Vortriebsvorrichtung im Wesentlichen in Fahrtrichtung länglich mit einem im Wesentlichen runden Querschnitt ausgebildet. Die Einlassöffnung ist dabei bevorzugt ringförmig zwischen zwei benachbarten Vortriebskörperteilstücken unterschiedlicher Durchmesser angeordnet.

Besonders bevorzugt ist der Impeller als wellen- bzw. nabenloser Impeller ausgebildet. Hierdurch wird der Strömungsquerschnitt im Vortriebskörper gegenüber vergleichbar großen Impellern mit Welle bzw. Nabe vergrößert. Zudem wird die Strömung im Vortriebskörper nicht durch eine Welle bzw. Nabe behindert. In Kombination mit einem Innenläufer-Motor, durch den der Strömungskanal durchführt ist eine besonders kompakte und verletzungsunanfällige Ausbildung des Wassersportgeräts geschaffen.

Vorzugsweise umfasst das Wassersportgerät, insbesondere die Vortriebsvorrichtung, wenigstens einen Sensor, vorzugsweise eine Mehrzahl von Sensoren aus einer Gruppe umfassend Gyrosensoren, Geschwindigkeitssensoren, Positionssensoren (GPS, Glonass, Beidou oder dgl.), Abstandssensoren, d.h. Sensoren zur Erfassung des Abstands von Gegenständen oder Strukturen (insbesondere Ultraschall, Echolot, Sonar), Infrarotsensoren und Neigungssensoren. Hierbei umfasst die Gruppe der Sensoren ebenfalls die vorerwähnten Annäherungs- und Tiefensensoren. Die Ausstattung des Wassersportgeräts mit einem oder mehreren solcher Sensoren ermöglicht die Ausbildung eines "intelligenten" Wassersportgeräts, welches seine Nutzung nicht nur nachvollziehbarer durch Speicherung der Sensordaten in einem entsprechenden Speicher sondern insbesondere komfortabler, einfacher sowie sicherer werden lässt. Beispielsweise kann ein Positionssensor zur Nachverfolgung des Fahrwegs verwendet werden, ein Geschwindigkeitssensor zur Einstellung der Haltevorrichtung und/oder zumindest von Teilen der Tragflächenvorrichtung, Neigungssensoren zur Ausbalancierung des Wassersportgeräts in einer Betriebsstellung und Infrarotsensoren zur Erfassung von in der Umgebung befindlichen Personen verwendet werden. In Abhängigkeit der Sensordaten kann das Wassersportgerät automatisiert Einstellungen z.B. der Fahrtgeschwindigkeit, der Höhe über der Wasseroberfläche oder der Stellung der Haltevorrichtung vornehmen. Für einen oder mehrerer dieser Vorgänge ist die Steuereinheit zur Verarbeitung der Signale der Sensoren insbesondere zu Steuersignalen ausgebildet. Es versteht sich, dass die Steuereinheit hierfür entsprechende Datenverarbeitungsmittel, Vortriebsenergiespeicher (insbesondere einen oder mehrere Akkus oder Flüssigenergiespeicher) und Kommunikationsmittel einschließlich einer Mensch-Maschine-Schnittstelle aufweist.

Gemäß einer vorteilhaften Ausbildung der Erfindung ist die Steuereinheit zwecks Geofencing zur Erzeugung von Steuersignalen auf Basis von Signalen des zumindest einen Sensors ausgebildet ist. Geofencing bedeutet die Beschränkung des von dem Wassersportgerät befahrbaren Bereichs auf Basis von Navigationsdaten. Sofern in der Steuereinheit aufgrund von Daten beispielsweise eines Positionssensoren festgestellt wird, dass ein vorgebbarer Bereich verlassen wurde oder droht verlassen zu werden, kann beispielsweise die Antriebsleistung einer Vortriebsvorrichtung reduziert bzw. die Tragflächenvorrichtung in eine Ruhe- und/oder Startposition überführt werden.

Sicherheit und Komfort eines erfindungsgemäßen Wassersportgeräts sind weiterhin erhöht, wenn dieses einen Vortriebsenergiespeicher für die Vortriebsvorrichtung sowie einen Speichersensor zur Überwachung des Vortriebsenergiespeichers aufweist, wobei das Wassersportgerät zur Reduzierung der Leistung oder Abschaltung der Vortriebsvorrichtung aufgrund des Signals des Speichersensors mittels der Steuereinheit ausgebildet ist.

Vorzugsweise sind die Vortriebsvorrichtung und die Steuereinheit zur insbesondere automatischen Schubsteuerung, weiter insbesondere zur automatischen Schubvektorsteuerung, ausgebildet. Hierdurch wird einer nutzenden Person eine zusätzliche Steuermöglichkeit zur Verfügung gestellt, so dass beispielsweise besonders enge Kurven gefahren oder sogar Sprünge getätigt werden können. In einer automatisierten Ausführung ist in Verbindung mit insbesondere Lagesensoren wie Gyrometern eine aktive Selbststabilisierung des Wassersportgeräts insbesondere in der Betriebsstellung gegeben. Bei einer aktiven Selbststabilisierung gleicht die Steuereinheit somit Instabilitäten aus, indem sie Steuerbefehle an zumindest einen Aktor des Wassersportgeräts senden, wobei Aktoren aktive sind Stellmittel. Hierbei kann es sich um einen Motor der Vortriebsvorrichtung, um verstellbare Klappen oder Düsen oder um verstellbare Finnen, Ruder, Tragflächen oder einzelne verstellbare Abschnitte hiervon handeln. In der Steuereinheit werden Eingangsgrößen wie Daten über die Lage des Wassersportgeräts, Leistung der Vortriebsvorrichtung, Geschwindigkeit, Beschleunigung und/oder Nutzereingaben ausgewertet und Steuerbefehle für einen Aktor oder mehrere Aktoren erzeugt. Hierdurch wird insbesondere Anfängern schneller ein besseres Fahrerlebnis ermöglicht. Insbesondere ist die Steuereinheit zur aktiven Selbststabilisierung des Wassersportgeräts mittels der Schubvektorsteuerung während des Übergangs in die Betriebsstellung und/oder beim Abheben des Schwimmkörpers von der Wasseroberfläche ausgebildet, da während dieser Phasen große Einflüsse auf die nutzende Person erfolgen.

Vorzugsweise umfasst das Wassersportgerät eine für den Vortrieb desselben vorgesehene Vortriebsvorrichtung, deren schwimmkörperseitig angeordneter Vortriebsmotor über einen winkelbeweglichen Vortriebsstrang antriebsmäßig mit einem Vortriebselement verbunden ist. Die Tragflächenvorrichtung ist durch die Anordnung des Vortriebsmotors im Schwimmkörper schlanker und insbesondere stromlinienförmiger zu bauen.

Vorzugsweise umfasst die Vortriebsvorrichtung einen schwenkbaren Propeller, zumindest eine schwenkbare Leitschaufel und/oder eine Mehrzahl von in unterschiedliche Richtungen schwenkbare Düsen, so dass mittels der Vortriebsvorrichtung die Tragflächen- und oder Haltevorrichtung und somit das Wassersportgerät ausrichtbar ist.

Es ergibt sich weiterhin ein Komfortgewinn, insbesondere bei einer Mehrzahl von Nutzern desselben Wassersportgeräts, wenn in der Steuereinheit eine Mehrzahl von auswählbaren Fahrprofilen hinterlegt ist. Beispielsweise kann das Fahrprofil eine vorgebbare Maximalgeschwindigkeit, eine Höhe über dem Wasser oder eine maximale Entfernung von einer Einsatzstelle oder Basis umfassen.

Weitere Vorteile und Einzelheiten der Erfindung sind der nachfolgenden Figurenbeschreibung zu entnehmen, schematisch dargestellt zeigt:
- Fig. 1: einen erfindungsgemäßen Gegenstand in einer Seitenansicht,
- Fig. 2: den Gegenstand nach Fig. 1 in einer perspektivischen Ansicht von unten sowie einer weiteren Betriebsstellung,
- Fig. 3: den Gegenstand nach Fig. 1 in einer Ruhe- und/oder Startposition
- Fig. 4a: eine Prinzipdarstellung des Aufbaus eines erfindungsgemäßen Gegenstands in einer Draufsicht,
- Fig. 4b: den Gegenstand nach 4a in einer Seitenansicht und einer weiteren Position,
- Fig. 5: einen schematischen, teilweise gebrochenen Aufbau eines nicht erfindungsgemäßen Antriebs.

Einzelne technische Merkmale der nachfolgend beschriebenen Ausführungsbeispiele können auch in Kombination mit den Merkmalen des unabhängigen Anspruchs zur erfindungsgemäßen Weiterbildung führen. Sofern sinnvoll sind funktional gleichwirkende Teile mit identischen Bezugsziffern versehen.

Ein Wassersportgerät 2 weist einen als Schwimmbrett ausgeformten Schwimmkörper 4 in Form eines Surfboards auf. Das Wassersportgerät kann über ein frontales Befestigungsmittel 24 in Form einer Öse gezogen werden. Eine Tragflächenvorrichtung 6 ist mittels einer Haltevorrichtung 8 am Schwimmkörper befestigt. Die Haltevorrichtung 8 weist einen vorderen Lenker 10 und einen hinteren Lenker 11 auf, über den die Tragflächenvorrichtung 6 mit ihren beiden Tragflächen 16 am Schwimmkörper 4 befestigt ist. Die Tragflächenvorrichtung kann mittels eines in Fig. 2 schematisch dargestellten Antriebs 12 aus der in der Fig. 1 dargestellten Betriebsposition, in der die Tragflächenvorrichtung 6 von dem Schwimmkörper 4 beabstandet ist, in eine rückwärtige Position überführt werden (Fig. 2) in der die Tragflächenvorrichtung dichter am Schwimmkörper 4 ist. Hierbei handelt es sich um eine Zwischenposition hin zu der in der Fig. 3 dargestellten Ruhe- und Betriebsposition, in der die Tragflächenvorrichtung 6 dicht am Schwimmkörper angeordnet ist.

Der in der Fig. 2 teilweise dargestellte Antrieb 12 kann gemäß den Fig. 4a und 4b beispielsweise über eine äußere Welle verfügen, auf die ein Elektromotor eingreift, der in einem zylinderförmigen Gehäuse 20 angeordnet ist und an welchem ein in einer in Fig. 2 nicht weiter dargestellten Schwimmkörperausnehmung 22 eingefahren werden kann (vgl. Fig. 2). Durch die Ausnehmung im Schwimmkörper, die auch bei anderen Ausführungsbeispielen der Erfindung vorhanden sein kann, kann die Tragflächenvorrichtung mit ihren Tragflächen 16 dicht an den Schwimmkörper 4 heranschwenken. Durch ein Quergestänge 24 sind die Lenker 10 und 11 der Haltevorrichtung miteinander gekoppelt, so dass sich die mittels der die Schwenkwinkel beschreibenden Kreisbögen 26 dargestellte Zwangsführung ergibt.

Während der vordere Lenker 10 einteilig aufgebaut ist, ist der hintere Lenker 11 gemäß dem dargestellten Ausführungsbeispiel verzweigt und der Form nach einer Stimmgabel entsprechend ausgebildet, so dass der vordere Lenker 10 im Verschwenkvorgang durch die beiden parallel verlaufenden Lenkerabschnitte 28 verschwenken kann. Hierdurch wird die Aufnahme des Lenkers 10 im Schwimmkörper 4 realisiert.

Ein beispielhafter Aufbau eines nicht erfindungsgemäßen Antriebs 12 ist ohne die zugehörige Steuereinheit mit einem von einem ebenfalls nicht dargestellten Energiespeicher mit Strom versorgtem Elektromotor 30 versehen, dessen Motorwelle auf ein direkt am Motor angeordnetes Getriebe 32 geht (Fig. 5). Versorgt wird der Motor über eine Versorgungsleitung. Das als Übersetzungsgetriebe ausgebildete Getriebe 32 dient zur Übertragung einer entsprechend großen Kraft auf einen mechanischen Energiespeicher, der eine als Drehfeder ausgebildete Feder 34 aufweist. Die Kraft wird vorliegend über eine Welle 36 übertragen, an der eine Halterung der Drehfeder 34 drehfest angeordnet ist. Gespannt wird die Drehfeder 34 gegen einen über eine Bremsscheibe 38 einer elektro-magnetisch betätigbaren Bremsvorrichtung lösbar festgehaltenen Drehgehäuseflansch 40, der wiederum mit dem weiteren hohlzylinderförmigen Drehgehäuse 42 verbunden ist. Dieses kann um eine Achse 54 verschwenken. An dem Drehgehäuse 42 ist beispielsweise ein Lenker 10 der Haltevorrichtung 8 unmittelbar befestigbar. In der Blockadestellung der Haltevorrichtung 8 wird die Bremsscheibe 38, die fest an einer Bremsscheibenaufnahme 48 befestigt ist, von einem vorzugsweise als Tellerfeder 46 ausgebildeten Federelement, welches sich an der Magnetaufnahme 52 abstützt, gegen einen Drehgehäuseflansch 40 gedrückt, so dass dieser mit dem daran befestigten Drehgehäuse 42 nicht um die Achse 54 verschwenken kann. Eine Betätigung des zumindest einen Elektromagneten 44 in Form einer Beaufschlagung mit Strom führt zur Erzeugung einer Anziehungskraft und bewirkt ein Anziehen der Bremsscheibe 38 weg von dem Drehgehäuseflansch 40. Hierdurch wird das Drehgehäuse 42 freigegeben und die in dem mechanischen Energiespeicher gespeicherte Energie führt zum Verschwenken des Drehgehäuses um die Achse 54. Durch genaue Einstellung der durch den Elektromagneten 44 variierbaren Bremskraft kann die Geschwindigkeit, mit der das Drehgehäuse 42 sich dreht bzw. verschwenkt, angepasst werden. Bei Reduktion der Anziehungskraft sowie Ausschalten des Elektromagneten 44 wird aufgrund der vorhandenen Tellerfeder 46 die Bremsscheibe 38 mit der Bremsscheibenaufnahme 48 wieder in Richtung Drehgehäuseflansch 40 geschoben, womit dieser und damit das Drehgehäuse 42 gebremst wird bis hin zum Stillstand.

Die innenliegende Bremsscheibe 38 sowie der Bereich des oder der Elektromagnete 44 mit der zugehörigen Magnetaufnahme 52 sind über Dichtungen 50 gegenüber der Umgebung abgedichtet. Die gesamte Vorrichtung baut durch die Integration des Elektromotors in den Energiespeicher bei Ausbildung des Energiespeichers mit einem Federelement besonders kompakt, wobei der Antrieb 12 dahingehend sicher ausgebildet ist, dass bei einem stromlos Stellen und einem hiermit einhergehender Ausschalten des Elektromagneten automatisch eine Bewegung der an dem Drehgehäuse 42 befestigten Lenker 10 blockiert und somit verhindert wird.

## Patentansprüche

1. Wassersportgerät, insbesondere Foilboard, mit einem Schwimmkörper (4), vorzugsweise in Form eines Schwimmbretts, und einer Tragflächenvorrichtung (6),
die mittels einer Haltevorrichtung (8) am Schwimmkörper (4) befestigt ist,
wobei die an einem Lenker (10, 11) der Haltevorrichtung (8) angeordnete Tragflächenvorrichtung (6) wenigstens eine, vorzugsweise zumindest zwei Tragflächen (16) aufweist und über die Haltevorrichtung (8) aus einer Ruhe- und/oder Startposition in eine Betriebsstellung unterhalb des Schwimmkörpers (4) überführbar ist,
wobei der Schwimmkörper (4) in der Betriebsstellung und während einer Vorwärtsbewegung aufgrund eines durch die Tragflächenvorrichtung (6) bewirkten Auftriebs in eine von einer Wasseroberfläche beabstandete Position überführbar ist,
**dadurch gekennzeichnet, dass**
die Haltevorrichtung (8) einen mit einem Elektromotor (30) versehenen Antrieb (12) aufweist. über den die Tragflächenvorrichtung (6) aus einer Ruhe- und/oder Startposition in die Betriebsstellung und/oder aus der Betriebsstellung in die Ruhe- und/oder Startposition überführbar ist, wobei der Antrieb (12) einen Energiespeicher aufweist, der zur Speisung des Elektromotors ausgebildet ist, welcher die Überführung der Tragflächenvorrichtung einleitet.

2. Wassersportgerät nach einem der vorherigen Ansprüche, **dadurch gekennzeichnet, dass** das Wassersportgerät, insbesondere die Haltevorrichtung (8), eine Bremsvorrichtung aufweist, die vorzugsweise elektromagnetisch betätigbar oder elektromagnetisch ausgebildet ist und die die Verlagerung der Tragflächenvorrichtung (6) freigibt und/oder bremst.

3. Wassersportgerät nach einem der vorherigen Ansprüche, **dadurch gekennzeichnet, dass** die Bremskraft in Abhängigkeit von der Geschwindigkeit des Schwimmkörpers (4) einstellbar ist.

4. Wassersportgerät nach einem der vorherigen Ansprüche, **dadurch gekennzeichnet, dass** der Antrieb (12) der Haltevorrichtung (8) vorzugsweise vollständig in einer Ausnehmung des Schwimmkörpers (4) angeordnet ist.

5. Wassersportgerät nach einem der vorherigen Ansprüche, **dadurch gekennzeichnet, dass** die Haltevorrichtung (8) wenigstens einen weiteren Lenker (11) aufweist, der einenends schwenkbar am oder im Schwimmkörper (4) gelagert ist und anderenends schwenkbar an der Tragflächenvorrichtung (6) angeordnet ist.

6. Wassersportgerät nach einem der vorherigen Ansprüche, **dadurch gekennzeichnet, dass** einer von zumindest drei Lenkern (11) zwangsgeführt und insbesondere an einem der weiteren Lenker gelenkig festgelegt ist.

7. Wassersportgerät nach einem der vorherigen Ansprüche, **dadurch gekennzeichnet, dass** Motor (30), Getriebe (32), Energiespeicher und/oder Bremsvorrichtung koaxial insbesondere mit einer Schwenkachse (54) des Lenkers ausgebildet sind.

8. Wassersportgerät nach einem der vorherigen Ansprüche, **gekennzeichnet durch** eine für den Vortrieb des Wassersportgeräts vorgesehene und vorzugsweise zumindest teilweise als Teil der Tragflächenvorrichtung und/oder der Haltevorrichtung ausgebildete Vortriebsvorrichtung.

9. Wassersportgerät nach Anspruch 8, **dadurch gekennzeichnet, dass** die Vortriebsvorrichtung wenigstens ein als Impeller oder Propeller ausgebildetes Vortriebselement umfasst.

10. Wassersportgerät nach einem der vorherigen Ansprüche, **gekennzeichnet durch** wenigstens eine zur Steuerung des Antriebs (12) und/oder der Vortriebsvorrichtung ausgebildeten Steuereinheit.

11. Wassersportgerät nach Anspruch 10, **dadurch gekennzeichnet, dass** das Wassersportgerät (2) wenigstens einen Sensor, vorzugsweise eine Mehrzahl von Sensoren aus einer Gruppe umfassend Gyrosensoren, Geschwindigkeitssensoren, Positionssensoren, Abstandssensoren, Infrarotsensoren, Annäherungssensoren, Tiefensensoren und Neigungssensoren aufweist.

12. Wassersportgerät nach Anspruch 11, **dadurch gekennzeichnet, dass** die Steuereinheit zur Verarbeitung der Signale der Sensoren insbesondere zu Steuersignalen ausgebildet ist, insbesondere wobei die Steuereinheit zwecks Geofencing zur Erzeugung von Steuersignalen für das Wassersportgerät und insbesondere für die Vortriebsvorrichtung auf Basis von Signalen des zumindest einen Sensors ausgebildet ist.

13. Wassersportgerät nach einem der vorherigen Ansprüche unter Einschluss von Anspruch 8 **gekennzeichnet durch** einen Vortriebsenergiespeicher für die Vortriebsvorrichtung sowie einen Speichersensor zur Überwachung des Vortriebsenergiespeichers, wobei das Wassersportgerät zur Reduzierung der Leistung oder Abschaltung der Vortriebsvorrichtung aufgrund des Signals des Speichersensors mittels der Steuereinheit ausgebildet ist.

14. Wassersportgerät nach einem der vorherigen Ansprüche unter Einschluss von Anspruch 10, **dadurch gekennzeichnet, dass** die Steuereinheit zur Kommunikation mit einer Steuereinheit einer weiteren Vortriebsvorrichtung desselben oder eines weiteren Wassersportgeräts ausgebildet ist und insbesondere zur Erzeugung von Steuersignalen für eine oder beide Vortriebsvorrichtungen aufgrund der von dem weiteren Wassersportgerät übermittelten Positions-, Steuer- und/oder Fahrsignalen/- daten ausgebildet ist.

15. Wassersportgerät nach einem der vorherigen Ansprüche unter Einschluss von Anspruch 10, **dadurch gekennzeichnet, dass** die Vortriebsvorrichtung und die Steuereinheit zur insbesondere automatischen Schubsteuerung, weiter insbesondere zur automatischen Schubvektorsteuerung, ausgebildet sind.

16. Wassersportgerät nach einem der vorherigen Ansprüche unter Einschluss von Anspruch 9, **gekennzeichnet durch** eine für den Vortrieb des Wassersportgeräts vorgesehene Vortriebsvorrichtung, deren schwimmkörperseitig angeordneter Vortriebsmotor über einen winkelbeweglichen Vortriebsstrang antriebsmäßig mit dem Vortriebselement verbunden ist.

17. Wassersportgerät nach einem der vorherigen Ansprüche unter Einschluss von Anspruch 10, **dadurch gekennzeichnet, dass** die Steuereinheit zur Selbststabilisierung des Wassersportgeräts mittels der Schubvektorsteuerung während des Übergangs in die Betriebsstellung und/oder in der Betriebsstellung ausgebildet ist ausgebildet ist.

18. Wassersportgerät nach einem der vorherigen Ansprüche unter Einschluss von Anspruch 10, **dadurch gekennzeichnet, dass** die Vortriebsvorrichtung einen schwenkbaren Propeller, zumindest eine schwenkbare Leitschaufel und/oder eine Mehrzahl von in unterschiedliche Richtungen schwenkbare Düsen aufweist.

19. Wassersportgerät nach einem der vorherigen Ansprüche unter Einschluss von Anspruch 10, **dadurch gekennzeichnet, dass** in der Steuereinheit eine Mehrzahl von auswählbaren Fahrprofilen hinterlegt sind.

## Claims

1. A water sport device, in particular a foilboard, having a floating body (4), preferably in the form of a floating board, and a foil device (6), which is fastened to the floating body (4) by means of a retaining device (8),
wherein the foil device (6), which is arranged on a link (10, 11) of the retaining device (8), has at least one, preferably at least two, foils (16) and can be transitioned from a resting and/or starting position into an operating position below the floating body (4) via the retaining device (8),
wherein, in the operating position and during a forward movement, the floating body (4) can be transitioned into a position in which it is separated from the water surface due to uplift generated by the foil device (6),
**characterized in that**
the retaining device (8) has a drive (12), provided with an electric motor (30), via which the foil device (6) can be transitioned from a resting and/or starting position into the operating position and/or from the operating position into the resting and/or starting position, wherein the drive (12) has an energy store configured to feed the electric motor which initiates the transfer of the foil device.

2. The water sport device as claimed in any one of the preceding claims, **characterized in that** the water sport device, in particular the retaining device (8), has a braking device which can preferably be actuated electromagnetically or is designed electromagnetically and which releases and/or brakes the displacement of the foil device (6).

3. The water sport device as claimed in any one of the preceding claims, **characterized in that** the braking force is settable depending on the speed of the floating body (4).

4. The water sport device as claimed in any one of the preceding claims, **characterized in that** the drive (12) of the retaining device (8) is preferably arranged completely in a cutout in the floating body (4).

5. The water sport device as claimed in any one of the preceding claims, **characterized in that** the retaining device (8) has a further link (11) which is pivotably mounted on or in the floating body (4) at one end and pivotably arranged on the foil device (6) at the other end.

6. The water sport device as claimed in any one of the preceding claims, **characterized in that** one of at least three links (11) is forcibly guided and in particular articulated to one of the further links.

7. The water sport device as claimed in any one of the preceding claims, **characterized in that** the motor (30), gearing (32), energy store, and/or braking device are designed coaxially in particular with a pivot axis (54) of the link.

8. The water sport device as claimed in any one of the preceding claims, **characterized by** a propulsion device provided for the propulsion of the water sport device and preferably at least partially designed as part of the foil device and/or the retaining device.

9. The water sport device as claimed in claim 8, **characterized in that** the propulsion device comprises at least one propulsion element designed as an impeller or propeller.

10. The water sport device as claimed in any one of the preceding claims, **characterized by** at least one control unit designed to control the drive (12) and/or the propulsion device.

11. The water sport device as claimed in claim 10, **characterized in that** the water sport device (2) has at least one sensor, preferably a plurality of sensors, from a group comprising gyro sensors, speed sensors, position sensors, distance sensors, infrared sensors, proximity sensors, depth sensors, and inclination sensors.

12. The water sport device as claimed in claim 11, **characterized in that**, for the purpose of geofencing, the control unit is designed to process the signals from the sensors, in particular to form control signals, in particular wherein the control unit is designed to generate control signals for the water sport device and in particular for the propulsion device on the basis of signals from the at least one sensor.

13. The water sport device as claimed in any one of the preceding claims, including claim 8, **characterized by** a propulsion energy store for the propulsion device and by a storage sensor for monitoring the propulsion energy store, wherein the water sport device is designed to reduce the power or to switch off the propulsion device on the basis of the signal from the storage sensor by means of the control unit.

14. The water sport device as claimed in any one of the preceding claims, including claim 10, **characterized in that** the control unit is designed for communication with a control unit of a further propulsion device of the same or of a further water sport device and in particular for generating control signals for one or both propulsion devices on the basis of the position, control and/or travel signals/data transmitted by the further water sport device.

15. The water sport device as claimed in any one of the preceding claims, including claim 10, **characterized in that** the propulsion device and the control unit are designed for in particular automatic thrust control, further in particular for automatic thrust vector control.

16. The water sport device as claimed in any one of the preceding claims, including claim 9, **characterized by** a propulsion device which is provided for propelling the water sport device and whose propulsion motor, which is arranged on the floating body side, is connected in terms of drive to the propulsion element via an angularly movable propulsion train.

17. The water sport device as claimed in any one of the preceding claims, including claim 10, **characterized in that** the control unit is designed to self-stabilize the water sport device by means of thrust vector control during the transition into the operating position and/or in the operating position.

18. The water sport device as claimed in any one of the preceding claims, including claim 10, **characterized in that** the propulsion device has a pivotable propeller, at least one pivotable guide vane, and/or a plurality of nozzles pivotable in different directions.

19. The water sport device as claimed in any one of the preceding claims, including claim 10, **characterized in that** a plurality of selectable travel profiles are stored in the control unit.

## Revendications

1. Appareil de sport nautique, en particulier planche à aile portante, comprenant un flotteur (4), de préférence sous la forme d'une planche flottante, et un dispositif à surfaces portantes (6) qui est fixé au corps flottant (4) au moyen d'un dispositif de retenue (8),
le dispositif à surfaces portantes (6) disposé sur un bras de direction (10, 11) du dispositif de retenue (8) possédant au moins une, de préférence au moins deux surfaces portantes (16) et pouvant être transféré par le dispositif de retenue (8) d'une position de repos et/ou de départ à une position de fonctionnement sous le corps flottant (4),
le corps flottant (4), en position de fonctionnement et pendant un mouvement vers l'avant, grâce à une portance provoquée par le dispositif à surfaces portantes (6), pouvant être amené dans une position espacée d'une surface d'eau,
**caractérisé en ce que**
le dispositif de retenue (8) possède un mécanisme d'entraînement (12) pourvu d'un moteur électrique (30), par le biais duquel le dispositif à surfaces portantes (6) peut être amené d'une position de repos et/ou de départ à la position de fonctionnement et/ou de la position de fonctionnement à la position de repos et/ou de départ, le mécanisme d'entraînement (12) possédant un accumulateur d'énergie qui est configuré pour alimenter le moteur électrique, lequel initie le transfert du dispositif à surfaces portantes.

2. Appareil de sport nautique selon l'une des revendications précédentes, **caractérisé en ce que** l'appareil de sport nautique, en particulier le dispositif de retenue (8), possède un dispositif de freinage qui est de préférence actionnable de manière électromagnétique ou de configuration électromagnétique et qui libère et/ou freine le déplacement du dispositif à surfaces portantes (6).

3. Appareil de sport nautique selon l'une des revendications précédentes, **caractérisé en ce que** la force de freinage est réglable en fonction de la vitesse du corps flottant (4).

4. Appareil de sport nautique selon l'une des revendications précédentes, **caractérisé en ce que** le mécanisme d'entraînement (12) du dispositif de retenue (8) est de préférence disposé entièrement dans un évidement du corps flottant (4).

5. Appareil de sport nautique selon l'une des revendications précédentes, **caractérisé en ce que** le dispositif de retenue (8) possède au moins un bras de direction supplémentaire (11) qui est monté de manière pivotante à une extrémité sur ou dans le corps flottant (4) et à l'autre extrémité de manière pivotante sur le dispositif à surfaces portantes (6).

6. Appareil de sport nautique selon l'une des revendications précédentes, **caractérisé en ce que** l'un des au moins trois bras de direction (11) est à guidage forcé et est notamment fixé de manière articulée à l'un des bras de direction supplémentaires.

7. Appareil de sport nautique selon l'une des revendications précédentes, **caractérisé en ce que** le moteur (30), la transmission (32), l'accumulateur d'énergie et/ou le dispositif de freinage sont de configuration coaxiale, en particulier avec un axe de pivotement (54) du bras de direction.

8. Appareil de sport nautique selon l'une des revendications précédentes, **caractérisé par** un dispositif de propulsion prévu pour la propulsion de l'appareil de sport nautique et réalisé de préférence au moins en partie en tant que partie du dispositif à surfaces portantes et/ou du dispositif de retenue.

9. Appareil de sport nautique selon la revendication 8, **caractérisé en ce que** le dispositif de propulsion comprend au moins un élément de propulsion réalisé sous la forme d'une roue à aubes ou d'une hélice.

10. Appareil de sport nautique selon l'une des revendications précédentes, **caractérisé par** au moins une unité de commande configurée pour commander le mécanisme d'entraînement (12) et/ou le dispositif de propulsion.

11. Appareil de sport nautique selon la revendication 10, **caractérisé en ce que** l'appareil de sport nautique (2) possède au moins un capteur, de préférence une pluralité de capteurs choisis parmi un groupe comprenant des capteurs gyroscopiques, des capteurs de vitesse, des capteurs de position, des capteurs de distance, des capteurs infrarouges, des capteurs de proximité, des capteurs de profondeur et des capteurs d'inclinaison.

12. Appareil de sport nautique selon la revendication 11, **caractérisé en ce que** l'unité de commande est configurée pour traiter les signaux des capteurs, en particulier pour les transformer en signaux de commande, l'unité de commande étant notamment, à des fins de géorepérage, configurée pour générer des signaux de commande pour l'appareil de sport nautique et en particulier pour le dispositif de propulsion sur la base des signaux d'au moins un capteur.

13. Appareil de sport nautique selon l'une des revendications précédentes, en incluant la revendication 8, **caractérisé par** un accumulateur d'énergie de propulsion pour le dispositif de propulsion ainsi qu'un capteur de stockage destiné à surveiller l'accumulateur d'énergie de propulsion, l'appareil de sport nautique étant configuré pour réduire la puissance ou désactiver le dispositif de propulsion au moyen de l'unité de commande sur la base du signal du capteur de stockage.

14. Appareil de sport nautique selon l'une des revendications précédentes, en incluant la revendication 10, **caractérisé en ce que** l'unité de commande est configurée pour la communication avec une unité de commande d'un dispositif de propulsion supplémentaire du même appareil de sport nautique ou d'un appareil de sport nautique supplémentaire et est notamment configurée pour générer des signaux de commande pour l'un ou les deux dispositifs de propulsion sur la base des signaux/données de position, de commande et/ou de déplacement communiqués par l'appareil de sport nautique supplémentaire.

15. Appareil de sport nautique selon l'une des revendications précédentes, en incluant la revendication 10, **caractérisé en ce que** le dispositif de propulsion et l'unité de commande sont configurés pour une commande de la poussée notamment automatique, et plus particulièrement pour une commande du vecteur de poussée automatique.

16. Appareil de sport nautique selon l'une des revendications précédentes, en incluant la revendication 9, **caractérisé par** un dispositif de propulsion prévu pour la propulsion de l'appareil de sport nautique, dont le moteur de propulsion disposé côté corps flottant est relié à l'élément de propulsion par le biais d'une chaîne cinématique de propulsion à mobilité angulaire.

17. Appareil de sport nautique selon l'une des revendications précédentes, en incluant la revendication 10, **caractérisé en ce que** l'unité de commande est configurée pour auto-stabiliser l'appareil de sport nautique au moyen de la commande de vecteur de poussée pendant le passage en position de fonctionnement et/ou dans la position de fonctionnement.

18. Appareil de sport nautique selon l'une des revendications précédentes, en incluant la revendication 10, **caractérisé en ce que** le dispositif de propulsion possède une hélice pivotante, au moins une aube directrice pivotante et/ou une pluralité de buses pivotantes dans différentes directions.

19. Appareil de sport nautique selon l'une des revendications précédentes, en incluant la revendication 10, **caractérisé en ce qu'**une pluralité de profils de conduite sélectionnables sont enregistrés dans l'unité de commande.
